# EUROPÄISCHE PATENTSCHRIFT

(11) **EP 1 561 551 B1**
(45) Veröffentlichungstag und Bekanntmachung des Hinweises auf die Patenterteilung: **08.08.2007**
(21) Anmeldenummer: 04027549.7
(22) Anmeldetag: 19.11.2004
(51) Int. Cl.: B26D 3/24

(54) **Vorrichtung und Verfahren zum Schneiden von Lebensmittelprodukten**
Apparatus and device for cutting food
Dispositif et procédé pour la coupe de produits alimentaires

(30) Priorität: 05.02.2004 DE 102004005778
(43) Veröffentlichungstag der Anmeldung: 10.08.2005
(73) Patentinhaber: ALPMA Alpenland Maschinenbau GmbH, 83543 Rott am Inn (DE)
(72) Erfinder: Weber, Günther, 17094 Zachow (DE); Aschaber, Hans, 83071 Stephanskirchen (DE)
(74) Vertreter: Manitz, Finsterwald & Partner GbR

(56) Entgegenhaltungen:
- DE-U1- 20 022 392
- GB-A- 2 177 896
- GB-A- 2 234 668
- US-A1- 2002 152 861

## Beschreibung

Die Erfindung betrifft ein Verfahren zum Schneiden von Lebensmittelprodukten in mehrere Teile, wobei wenigstens ein lang gestrecktes Schneidelement vorgesehen ist und das Lebensmittelprodukt entlang einer Vorschubrichtung relativ zu dem lang gestreckten Schneidelement bewegt wird. Ein derartiges Verfahren ist aus GB 2 234 668 A bekannt. US 2002/ 0152861 A1 beschreibt ein Sägewerk zum Zersägen von krummen Baustämmen in Bretter, wobei Bandsägeblätter während des Schneidens senkrecht zu der Vorschubrichtung der Baumstämme verstellbar sind.

Es ist grundsätzlich bekannt, ein Lebensmittelprodukt, insbesondere einen Käseblock, in mehrere, möglichst gleich große stangenförmige Riegel zu teilen, wobei üblicherweise das Lebensmittelprodukt mittels einer Transporteinrichtung in Richtung des Schneidelements bewegt und durch dieses hindurchgedrückt wird. Alternativ kann aber auch das Schneidelement auf das Lebensmittelprodukt zu bewegt werden. Derartige Käseriegel können dann nachfolgend, beispielsweise mittels Slicern, zu einzelnen Käsescheiben aufgeschnitten werden.

In der Regel weisen die in Käseriegel aufzuteilenden Käseblöcke jedoch seitliche Ausbauchungen und/oder oberseitige Wölbungen auf, die beispielsweise während der Lagerung der Käseblöcke entstehen können, wobei die obengenannten Deformationen insbesondere durch eine platzsparende Stapelung mehrerer Käseblöcke übereinander hervorgerufen oder verstärkt werden können. Dies hat zur Folge, dass die Querschnittsflächen der verschiedenen, gleichzeitig aus einem Käseblock erzeugten Käseriegel in senkrecht zur Vorschubrichtung verlaufenden Ebenen eine voneinander verschiedene Form und/oder Größe aufweisen.

Dies kann sich vor allem dann als nachteilig erweisen, wenn derartige Käseriegel nachfolgend in möglichst gewichtsgleiche Käsescheiben aufgeschnitten werden sollen. Bei einem Slicer, der mehrere Käseriegel parallel verarbeiten kann, wobei die Dicke der aufgeschnittenen Scheiben der parallel verarbeiteten Käseriegel jeweils gleich groß ist, ergeben sich aufgrund der unterschiedlichen Querschnittsflächen der Käseriegel zwischen den Käsescheiben der parallel verarbeiteten Käseriegel somit zwangsläufig unterschiedliche Gewichte.

Der Erfindung liegt daher die Aufgabe zugrunde, ein Verfahren der eingangs genannten Art derart weiterzubilden, dass der vorstehend erläuterte Nachteil vermeidbar ist.

Erfindungsgemäß wird diese Aufgabe für ein Verfahren, bei dem das Lebensmittelprodukt entlang einer Vorschubrichtung relativ zu wenigstens einem lang gestreckten Schneidelement bewegt wird, durch die Merkmale des Anspruchs 1 gelöst.

Die Erfindung zeichnet sich dadurch aus, dass das Schneidelement zusätzlich zu der Relativbewegung zwischen dem Lebensmittelprodukt und dem Schneidelement verstellt werden kann, wobei die Verstellbewegung in zwei einander entgegengesetzte Richtungen erfolgen kann, die jeweils senkrecht zur Vorschubrichtung und senkrecht zur Längserstreckung des Schneidelements orientiert sind. Das Schneidelement kann dadurch derart positioniert werden, dass gemeinsam geschnittene Riegel in der senkrecht zur Vorschubrichtung verlaufenden, das Schneidelement umfassenden Ebene gleich große Schnittflächen aufweisen.

Ein wesentlicher Vorteil der Erfindung besteht darin, dass die zusätzliche Verstellbewegung insbesondere während des Schneidens des Lebensmittelprodukts erfolgen kann. Der aufgrund der Ausbauchungen und/oder Wölbungen über die sich in Vorschubrichtung erstreckende Länge variierende Querschnitt des Lebensmittelprodukts kann durch kontinuierliches Nachfahren des Schneidelements dahingehend ausgeglichen werden, dass die gemeinsam geschnittenen Riegel in senkrecht zur Vorschubrichtung verlaufenden Ebenen jeweils gleich große Querschnittsflächen dabei aber insbesondere voneinander verschiedene Konturen aufweisen

Mehrere Schneidelemente sind unabhängig voneinander verstellbar. Hierdurch wird beispielsweise ermöglicht, dass die Schneidelemente mit voneinander verschiedenen Schrittweiten verstellt werden können, so dass auch Lebensmittelprodukte, die unsymmetrische Ausbauchungen und/oder Wölbungen aufweisen, in Riegel mit gleich großen Querschnittsflächen geschnitten werden können. Dabei können die Schneidelemente in die gleiche Richtung oder in entgegengesetzte Richtungen verstellt werden.

Gemäß einer vorteilhaften Ausführungsform der Erfindung sind zur zumindest bereichsweisen Vermessung des noch nicht geschnittenen Teils des Lebensmittelprodukts vor und/oder während des Schneidens Abtastmittel vorgesehen. Insbesondere können die Verstellbewegungen des Schneidelements in Abhängigkeit von durch die Abtastmittel gelieferten Signalen und von der Vorschubgeschwindigkeit steuerbar sein. Hierdurch kann einerseits das Lebensmittelprodukt hinreichend genau vermessen und andererseits eine korrekte Dimensionierung der Verstellbewegungen des Schneidelements gewährleistet werden.

Besonders vorteilhaft ist es, wenn die Abtastmittel im Wesentlichen unmittelbar vor dem Schneidelement angeordnet sind, da hierdurch auch Veränderungen der Form des Lebensmittelprodukts berücksichtigt werden können, die sich während des Aufteilens des Lebensmittelprodukts in Riegel, insbesondere durch das Schieben des Lebensmittelprodukts gegen den Widerstand des Schneidelements, ergeben.

Zur Vermessung des Lebensmittelprodukts aus mehreren Richtungen können die Abtastmittel mehrere Messsysteme umfassen, so dass gleichzeitig mehrere Seiten des Lebensmittelprodukts von den Abtastmitteln erfasst und vermessen werden können. Beispielsweise kann das Lebensmittelprodukt von zumindest drei Seiten vermessen werden, wobei das Lebensmittelprodukt mit seiner vierten insbesondere im Wesentlichen ebenen Seite auf der Transporteinrichtung aufliegt. An einem Bandübergang der Transporteinrichtung kann das Lebensmittelprodukt aber z.B. auch auf seiner unteren Seite vermessen werden. Die Messsysteme können als optische Sensoren, insbesondere Lasersensoren, Laserscanner oder Zeilenkameras, ausgebildet sein.

Die Konturen von Querschnittsflächen des Lebensmittelprodukts senkrecht zur Vorschubrichtung können vollständig oder auch nur abschnittsweise vermessen werden. Aus der jeweiligen Kontur des an der Messposition noch nicht geschnittenen Lebensmittelprodukts kann die Position des Schneidelements bestimmt werden, die dieses einnehmen soll, wenn sich die jeweilige Kontur in der senkrecht zur Vorschubrichtung verlaufenden, das Schneidelement umfassenden Schnittebene befindet.

Es ist weiterhin bevorzugt, dass die Vermessung der Konturen entlang des Lebensmittelprodukts in diskreten Schritten erfolgt, wobei die Schrittgröße beispielsweise zwischen 0,5 mm und 10 mm betragen kann.

Das Schneidelement kann vertikal oder horizontal angeordnet sein. Insbesondere kann das Schneidelement als Schneiddraht ausgebildet sein, so dass bei Käseblöcken sichergestellt ist, dass die Käseriegel nicht an der Schneidfläche des Schneidelements haften bleibt. Um den oder die Schneiddrähte zu spannen bzw. unter Spannung zu halten, können der oder die Schneiddrähte in einer oder mehreren Schneiddrahthalterungen, insbesondere Spannrahmen, angeordnet sein.

Das Schneidelement kann zusätzlich in einer in Längserstreckung des Schneidelements und/oder parallel zu der Vorschubrichtung verlaufenden Ebene bewegbar sein. Insbesondere kann das Schneidelement entlang seiner Längserstreckung auf- und abbewegbar, oszillatorisch umlaufend ausgebildet und/oder um eine senkrecht zur Vorschubrichtung und senkrecht zur Längserstreckung der Schneidelemente gerichtete Drehachse drehbewegbar sein. Hierdurch kann der für das Eindringen des Schneidelements in das Lebensmittelprodukt erforderliche Kraftaufwand verringert werden, so dass das Lebensmittelprodukt gleichmäßig und geradlinig geschnitten werden kann.

Weitere bevorzugte Ausführungsformen der Erfindung sind in den Unteransprüchen beschrieben.

Die Erfindung wird nachfolgend anhand eines Ausführungsbeispiels unter Bezugnahme auf die Figuren erläutert; in diesen zeigen:
- Fig. 1: eine Draufsicht einer schematisch dargestellten Schneidvorrichtung, und
- Fig. 2: eine perspektivische Ansicht eines zwei Schneiddrähte umfassenden Teils der Schneidvorrichtung von Fig. 1 während des Schneidens eines Lebensmittelprodukts.

Fig. 1 zeigt eine Schneidvorrichtung 10 zum Schneiden von Lebensmittelprodukten in mehrere Teile mit zwei vertikal, in der Darstellung der Fig. 1 senkrecht zur Zeichenebene orientierten Schneiddrähten 12, die jeweils zwischen den beiden Schenkeln eines U-förmig ausgebildeten Spannrahmens 14 (siehe auch Fig. 2) gehalten sind. Die Schneidvorrichtung 10 umfasst ferner ein Transportband 16 und einen Kolben 17, mittels derer ein Käseblock 18 entlang einer Vorschubrichtung 20, die durch einen Pfeil gekennzeichnet ist, auf die Schneiddrähte 12 zu bewegt wird.

Zur zumindest bereichsweisen Vermessung des Käseblocks 18 sind zwei Lasersensoren 22 vorgesehen, die bezüglich der Vorschubrichtung 20 seitlich des Käseblocks 18 und unmittelbar vor den Schneiddrähten 12 angeordnet sind. Die Abtaststrahlen 24 der Lasersensoren 22 sind jeweils auf den Käseblock 18 gerichtet, so dass dieser aus zumindest zwei Richtungen vermessen werden kann, wobei die Vermessung des Käseblocks 18 vor und während des Schneidens durchgeführt werden kann.

Die Schneiddrähte 12 sind mittels einer nicht dargestellten Verstelleinrichtung senkrecht zur Vorschubrichtung 20 und senkrecht zur ihrer vertikal gerichteten Längserstreckung verstellbar. Die beiden möglichen Verstellrichtungen 26 der Schneiddrähte 12 sind durch einen Doppelpfeil gekennzeichnet. Die beiden Schneiddrähte 12 sind dabei unabhängig voneinander verstellbar. Die Verstellbewegungen der Schneiddrähte 12 sind in Abhängigkeit von Signalen steuerbar, die aus den Vermessungsdaten der Lasersensoren 22 in Abhängigkeit von der Vorschubgeschwindigkeit und dem Abstand zwischen der Messebene der Lasersensoren 22 und den Schneiddrähten 12 berechnet werden können.

Zur Führung des Käseblocks 18 entlang der Vorschubrichtung 20 während des Schneidens können Führungsmittel, beispielsweise lineare Zentrierungen, vorgesehen sein, die in den Fig. 1 und 2 jedoch nicht dargestellt sind.

Nachfolgend wird die Funktionsweise der Schneidvorrichtung unter zusätzlicher Bezugnahme auf Fig. 2 beschrieben.

Gemäß Fig. 1 wird der Käseblock 18 mittels des Transportbands 16, des Kolbens 17 und ggf. weiterer, nicht dargestellter Schubelemente in Richtung der Schneiddrähte 12 geschoben. Während des Transports entlang der Vorschubrichtung 20 wird der Käseblock 18 mittels der Lasersensoren 22 aus den beiden in Fig. 1 dargestellten seitlichen Richtungen abgetastet, wobei die Konturen 28 von Querschnittsflächen des Käseblocks 18 senkrecht zur Vorschubrichtung 20 lediglich abschnittsweise, also beispielsweise nicht von oben vermessen werden. Die Vermessung der Konturen 28 entlang des Käseblocks 18 erfolgt dabei in diskreten Schritten.

Befinden sich die beiden Lasersensoren 22 oberhalb der durch die Oberseite des Käseblocks 18 definierten Ebene und können die Lasersensoren 22 nicht nur horizontal sondern in einer senkrecht zur Vorschubrichtung 20 verlaufenden Abtastebene abtasten, dann kann die Kontur 28 an der Oberseite, der in Vorschubrichtung 20 gesehen linken und rechten Seite des Käseblocks 18 vermessen werden. Alternativ kann auch ein dritter Lasersensor oder mehrere Lasersensoren eingesetzt werden, der bzw. die die Oberseite des Käseblocks 18 abtasten.

Wenn der Käseblock 18 die Schneidelemente 12 erreicht, wird er durch diese hindurchgedrückt und in drei sich jeweils in Vorschubrichtung 20 erstreckende Käseriegel 30, 32, 34 geschnitten (Fig. 2). Die Schneidelemente 12 werden während des Schneidens des Käseblocks 18 dabei derart verstellt, dass in senkrecht zur Vorschubrichtung 20 verlaufenden Ebenen die Riegel 30, 32, 34 des Käseblocks 18 jeweils gleich große Querschnittsflächen A1, A2, A3 aufweisen, die insbesondere in ihren jeweiligen Konturen voneinander abweichen.

In Fig. 2 werden die beiden Schneiddrähte 12 zur Mitte des Käseblocks 18 hin auseinanderbewegt. Die Verstellbewegungen der Schneidelemente 12 werden in Abhängigkeit von den zuvor mittels der Lasersensoren 22 gemessenen Konturen 28 der Querschnittsflächen des Käseblocks 18 gesteuert. Ohne die erfindungsgemäßen Verstellbewegungen würden die Schneiddrähte 12 den Käseblock 18 geradlinig durchschneiden, was auf nachteilige Weise zur Folge hätte, dass die Querschnittsflächen A1, A2, A3 aufgrund der seitlichen Ausbauchungen des Käseblocks 18 voneinander verschieden wären.

### Bezugszeichenliste

- 10: Schneidvorrichtung
- 12: Schneiddraht
- 14: Spannrahmen
- 16: Transportband
- 17: Kolben
- 18: Käseblock
- 20: Vorschubrichtung
- 22: Lasersensor
- 24: Abtaststrahl
- 26: Verstellrichtung
- 28: Kontur
- 30, 32, 34: Käseriegel
- A1, A2, A3: Querschnittsfläche

## Patentansprüche

1. Verfahren zum Schneiden von Lebensmittelprodukten in mehrere, Teile, wobei das Lebensmittelprodukt (18) entlang einer Vorschubrichtung (20) relativ zu mehreren lang gestreckten Schneidelementen (12) bewegt wird,
**dadurch gekennzeichnet,**
**dass** die Schneidelemente (12) während des Schneidens des Lebensmittelprodukts (18) senkrecht zur Vorschubrichtung (20) und senkrecht zur Längserstreckung der Schneidelemente (12) derart verstellt werden, dass in senkrecht zur Vorschubrichtung (20) verlaufenden Ebenen die Teile (30, 32, 34) des Lebensmittelprodukts (18) jeweils gleich große Querschnittsflächen (A1, A2, A3) aufweisen, wobei die Schneidelemente (12) unabhängig voneinander verstellt werden.

2. Verfahren nach Anspruch 1,
**dadurch gekennzeichnet,**
**dass** vor und/oder während des Schneidens des Lebensmittelprodukts (18) der noch nicht geschnittene Teil des Lebensmittelprodukts (18) zumindest bereichsweise vermessen wird.

3. Verfahren nach Anspruch 2,
**dadurch gekennzeichnet,**
**dass** jeweils derjenige Bereich des Lebensmittelprodukts (18) vermessen wird, der sich im Wesentlichen unmittelbar vor den Schneidelementen (12) befindet.

4. Verfahren nach Anspruch 2 oder 3,
**dadurch gekennzeichnet,**
**dass** das Lebensmittelprodukt (18) aus mehreren Richtungen vermessen wird.

5. Verfahren nach einem der Ansprüche 2 bis 4,
**dadurch gekennzeichnet,**
**dass** die Konturen (28) von Querschnittsflächen des Lebensmittelprodukts (18) senkrecht zur Vorschubrichtung (20) vollständig oder abschhittsweise vermessen werden.

6. Verfahren nach Anspruch 5,
**dadurch gekennzeichnet,**
**dass** die Vermessung der Konturen (28) entlang des Lebensmittelprodukts (18) in diskreten Schritten erfolgt.

7. Verfahren nach einem der vorhergehenden Ansprüche,
**dadurch gekennzeichnet,**
**dass** die Verstellbewegungen der Schneidelemente (12) in Abhängigkeit von durch die Abtastmittel (22) gelieferten Signalen gesteuert werden.

8. Verfahren nach einem der vorhergehenden Ansprüche,
**dadurch gekennzeichnet,**
**dass** die Schneidelemente (12) zusätzlich in einer in Längserstreckung der Schneidelemente (12) und/oder parallel zu der Vorschubrichtung (20) verlaufenden Ebene bewegt wird.

9. Verfahren nach einem der vorhergehenden Ansprüche,
**dadurch gekennzeichnet,**
**dass** die Querschnittsflächen (A1, A2, A3) in ihren jeweiligen Konturen voneinander abweichen.

## Claims

1. A method for the cutting of food products into a plurality of parts, wherein the food product (18) is moved along a feed direction (20) relative to a plurality of elongated cutting elements (12),
**characterised in that**
the cutting elements (12) are adjusted during the cutting of the food product (18) perpendicular to the feed direction (20) and perpendicular to the longitudinal extent of the cutting elements (12) such that the parts (30, 32, 34) of the food product (18) each have cross-sectional surfaces (A1, A2, A3) of equal size in planes extending perpendicular to the feed direction (20), with the cutting elements (12) being adjusted independently of one another.

2. A method in accordance with claim 1, **characterised in that** the not yet cut part of the food product (18) is measured at least regionally before and/ or during the cutting of the food product (18).

3. A method in accordance with claim 2, **characterised in that** in each case that region of the food product (18) is measured which is located substantially directly in front of the cutting elements (12).

4. A method in accordance with claim 2 or claim 3, **characterised in that** the food product (18) is measured from a plurality of directions.

5. A method in accordance with any one of the claims 2 to 4, **characterised in that** the contours (28) of cross-sectional areas of the food product (18) are measured completely or sectionally perpendicular to the feed direction (20).

6. A method in accordance with claim 5, **characterised in that** the measurement of the contours (28) along the food product (18) takes place in discrete steps.

7. A method in accordance with any one of the preceding claims, **characterised in that** the adjustment movements of the cutting elements (12) are controlled in dependence on signals delivered by the scanning means (22).

8. A method in accordance with any one of the preceding claims, **characterised in that** the cutting elements (12) are additionally moved in a plane extending in the longitudinal extent of the cutting elements (12) and/or parallel to the feed direction (20).

9. A method in accordance with any one of the preceding claims, **characterised in that** the cross-sectional areas (A1, A2, A3) deviate from one another in their respective contours.

## Revendications

1. Procédé pour la coupe de produits alimentaires en plusieurs morceaux, dans lequel le produit alimentaire (18) est déplacé le long d'une direction d'avance (20) par rapport à plusieurs éléments de coupe étirés en longueur (12),
**caractérisé en ce que**
pendant la coupe du produit alimentaire (18), les éléments de coupe (12) sont déplacés perpendiculairement à la direction d'avance (20) et perpendiculairement à l'extension longitudinale des éléments de coupe (12) de telle façon que, dans des plans perpendiculaires à la direction d'avance (20), les morceaux (30, 32, 34) du produit alimentaire (18) présentent des surfaces de section transversale (A1, A2, A3) de tailles égales, et les éléments de coupe (12) sont déplacés indépendamment les uns des autres.

2. Procédé selon la revendication 1,
**caractérisé en ce que** avant et/ou pendant la coupe du produit alimentaire (18), le morceau de produit alimentaire (18) qui n'est pas encore découpé est mesuré au moins localement.

3. Procédé selon la revendication 2,
**caractérisé en ce que** la zone respective du produit alimentaire (18) qui se trouve sensiblement immédiatement devant les éléments de coupe (12) est mesurée.

4. Procédé selon la revendication 2 ou 3,
**caractérisé en ce que** le produit alimentaire (18) est mesuré depuis plusieurs directions.

5. Procédé selon l'une des revendications 2 à 4, **caractérisé en ce que** les contours (28) de surface de section transversale du produit alimentaire (18) perpendiculaire à la direction d'avance (20) sont mesurés complètement ou par tronçons.

6. Procédé selon la revendication 5, **caractérisé en ce que** la mesure des contours (28) le long du produit alimentaire (18) est effectuée par étapes discrètes.

7. Procédé selon l'une des revendications précédentes, **caractérisé en ce que** les mouvements de déplacement des éléments de coupe (12) sont commandés en fonction de signaux fournis par des organes de palpage (22).

8. Procédé selon l'une des revendications précédentes,
**caractérisé en ce que** les éléments de coupe (12) sont déplacés additionnellement dans un plan s'étendant dans l'extension longitudinale des éléments de coupe (12) et/ou parallèlement à la direction d'avance (20).

9. Procédé selon l'une des revendications précédentes,
**caractérisé en ce que** les surfaces de section transversale (A1, A2, A3) diffèrent les unes des autres dans leurs contours respectifs.
